# EUROPÄISCHE PATENTSCHRIFT

(11) **EP 0 030 021 B1**
(45) Veröffentlichungstag und Bekanntmachung des Hinweises auf die Patenterteilung: **14.08.1985**
(21) Anmeldenummer: 80107461.8
(22) Anmeldetag: 28.11.1980
(51) Int. Cl.: B60K 28/00

(54) **Verfahren und Vorrichtung zur Kontrolle der Fahrtauglichkeit des Fahrers eines spurungebundenen Fahrzeugs**
Method and apparatus for checking the fitness of the driver of a road vehicle
Procédé et dispositif pour surveiller l'aptitude du conducteur d'un véhicule non guidé

(30) Priorität: 29.11.1979 HU BA003893
(43) Veröffentlichungstag der Anmeldung: 10.06.1981
(73) Patentinhaber: ELEKTROMOBIL Elektro és Jármüipari Szövetkezet, H-9002 Gyòr (HU)
(72) Erfinder: Balogh, György, Dr., H-1098 Budapest (HU); Hajnal, Miklos, Ir., H-1225 Budapest (HU); Vajta, Láslo, Ir., H-1016 Budapest (HU); Loványi, István, Ir., H-1022 Budapest (HU); Czenki, Láslo, Ir., H-1135 Budapest (HU)
(74) Vertreter: von Füner, Alexander, Dr.

## Beschreibung

Die Erfindung bezieht sich auf ein Verfahren und eine Vorrichtung zur Kontrolle der Fahrtauglichkeit des Fahrers eines spurungebundenen Fahrzeugs der im Oberbegriff des Patentanspruchs 1 bzw. 4 beschriebenen, aus der CH-A 612 340 bekannten Art.

Obzwar das erfindungsgemässe Verfahren und die Vorrichtung in erster Linie bei Fahrzeugen, die am Strassenverkehr teilnehmen, insbesondere bei Kraftfahrzeugen vorteilhaft sind, können das Verfahren und die Vorrichtung bei beliebigen sonstigen Verkehrsmitteln, Arbeitsmaschinen bzw. bei allen dauernd in Betrieb befindlichen «Mensch-Maschine"-Systemen erfolgreich zur Kontrolle der Wachsamkeit eingesetzt werden.

Es ist eine bekannte Tatsache, dass die Zahl der aus der Unaufmerksamkeit, Müdigkeit oder aus dem eventuellen Einschlafen der Fahrer resultierenden Unfälle die Zahl der aus technischen Fehlern stammenden Unfälle übertrifft. Nach den diesbezüglichen Statistiken können etwa 70% der Unfälle auf den erwähnten Grund zurückgeführt werden. In den Vereinigten Staaten von Amerika stellen etwa 20% der im Strassenverkehr vorkommenden Unfälle einen sogenannten «single-car»-Fall dar, in dessen Herbeiführung ausser dem Fahrzeug, dem der Unfall zugestossen ist, kein anderes Fahrzeug eien Rolle gespielt hatte. Infolge der ständig zunehmenden Zahl der Fahrzeuge, des erhöhten Volumens des auf den Strassen abgewickelten Transports und der in aller Welt eingeführten Geschwindigkeitsbeschränkung muss mit der Zunahme von Unfällen des erwähnten Charakters gerechnet werden. Es besteht daher der Wunsch, unter Zuhilfenahme eines die Wachsamkeit kontrollierenden Instruments die Fahrtauglichkeit des Fahrers sicherzustellen bzw. bei Abnahme derselben dem drohenden Unfall vorzubeugen.

Es sind technische Lösungen mit ähnlicher Zielsetzung bekannt, bei denen durch dem Starten vorangehende rechnerische oder Geschicklichkeitsaufgaben zu verhindern angestrebt wird, dass ein unter alkoholischem oder medikamentösem Einfluss stehender oder übermässig ermüdeter Mensch die Fahrt beginnen kann. Diese Instrumente sind jedoch zur Kontrolle der unterwegs auftretenden Müdigkeit ungeeignet.

Es sind zahlreiche Vorrichtungen bekannt, die während der Fahrt den Ermüdungsprozess durch die Kontrolle der Hirnwellen, der Augenbewegungen oder des Muskeltonus beobachten. Diese Methoden erfordern jedoch unangenehme Kontakte auf dem Körper.

Einige Vorrichtungen sollen die Monotonie durch Erzeugung von wachrüttelnden Reizen vermindern. Eine derartige Vorrichtung ist z. B. in der US-A 3 611 344 beschrieben. Sie gibt einen sich periodisch wiederholenden Reiz für den Fahrer ab. Dem Fahrer wird die Aufgabe zugeteilt, das Signal mit dem Handschalter zu löschen. Findet das Löschen nicht statt, stellt die Vorrichtung die Zündung des Motors ab oder es werden die Alarmblinklichter eingeschaltet. Ein ernster Nachteil dieser Vorrichtung liegt darin, dass rhytmische Reize, durch welche die Monotonie erhöht wird, abgegeben werden, wobei diese Reize im Stadtverkehr in unfallgefährdeten Situationen die Aufmerksamkeit ablenken können.

Eine bei Eisenbahnen zur Verwendung kommende Vorrichtung wurde zu ähnlichen Zwecken hergestellt; diese ist in der DE-C 1 199312 beschrieben. Diese Vorrichtung gibt die Anrufsignale in der Abhängigkeit der Geschwindigkeit, d.h. in einem im voraus viel weniger berechenbaren Rhythmus ab und ist in Verbindung mit dem sogenannten bekannten «Totmannschalter» auch zur Wahrnahme der Abnahme des Muskeltonus fähig. Da aber die Vorrichtung für schienengebundene Fahrzeuge entwickelt worden ist, kann diese infolge ihrer Gestaltung und ihres Funktionsprinzips keineswegs für den Strassenverkehr verwendet werden.

Vorrichtungen zur Erzeugung wachrüttelnder Signale sind damit an der Grenze der Möglichkeit angekommen. Weitere Versuche werden aufgrund der Beobachtung der Manipulation des Lenkrades (der Oszillation) durchgeführt. Bei diesen Lösungen stellte jedoch die individuelle Variation «des Lenkungsstils» ein fast unlösbares Problem dar. Des weiteren konnte bewiesen werden, dass dieser Wert dermassen von den Wegverhältnissen, der Witterung und den technischen Gegebenheiten des Fahrzeuges abhängt, dass es beinahe unsinnig scheint, die Oszillation einfach zu zählen (als solche sollen die US-A 3222639 und US-A 3 106 981 erwähnt werden).

Die DE-C 2 404 963 stellt die Tendenz der Weiterentwicklung derartiger Vorrichtungen dar. Im Sinne der hier beschriebenen Lösung versucht man, aufgrund der je Fahrstrecke entnommenen Probe die gemessenen Oszillationswerte miteinander zu vergleichen. Ein derartiger Vergleich könnte nur auf langen Strecken bei Wegflächen mit unveränderter Qualität als objektiv betrachtet werden.

Die in der DE-C 2 042 853 beschriebene Vorrichtung kontrolliert kontinuierlich neben der Änderung des Oszillationswertes auch die Qualität der korrigierenden Bewegungen. Wenn überhaupt die Möglichkeit bestehen würde, unter Zuhilfenahme dieser Vorrichtungen alle sich schneller oder langsamer ändernden Momente (wie z. B. den Neigungswinkel der Wegoberfläche, die Qualität der Bereifung, Eis, Schnee, Seitenwind, Spiel des Lenkrads, die Belastung des Wagens usw.), die diese Ermüdungserscheinung in ihrer Qualität bestimmen, gleichzeitig in Betracht nehmen zu können, besteht der Einwand, dass die erwähnten Vorrichtungen nur den Endzustand der Ermüdung wahrnehmen und nicht - es besteht auch nicht einmal die Möglichkeit dazu - die eigenartigen, dem Einschlafen vorangehenden Anomalien der Lenkradbetätigung in Betracht ziehen.

Die in der US-A 4005398 beschriebene Vorrichtung strebt danach, die sich aus der Mangelhaftigkeitder Methode ergebenden, eine Unfallgefahr darstellenden überflüssigen Alarme bzw. daraus resultierenden Unfallchancen zu reduzieren. Diese Lösung stellt eigentlich die Kombination der einzelnen Charakteristiken der in den US-A 4 031 527 und US-A 3 222 639 beschriebenen Vorrichtungen dar. Das Grundprinzip liegt darin, dass die Lenkungsmanöver in Abhängigkeit von der Geschwindigkeit gezählt und die Oszillationsschwankungen des Lenkrads beobachtet werden. Sollte einer der Werte den Schwellwert unterschreiten, wird ein mahnender akustischer Reiz abgegeben.

Zuletzt soll wegen der originellen Lösung besondere Aufmerksamkeit der in der US-A 3922665 beschriebenen Vorrichtung geschenkt werden. Diese Vorrichtung nimmt die Erhöhung der Hörschwelle wahr, sie gibt einen immer stärker werdenden Schallreiz an den Fahrer ab, der den Reiz im Augenblick der Wahrnahme löschen muss. Die Zufälligkeit der Häufigkeit der Reize wird dadurch erreicht, dass diese von der Zeitdauer zwischen dem Anfang des erregten Signals und dem Löschen abhängig gemacht wird. Bei Ermüdung ändert sich jedoch die Hörschwelle in den meisten Schwingungsbereichen eben umgekehrt, d. h. sie nimmt nicht zu, sondern nimmt ab. Dabei wird der Schwellwert von so vielen Faktoren beeinflusst, nicht nur vom Hintergrundgeräusch, dass auch hier die im Zusammenhang mit der Oszillation des Lenkrades genannten Gründe vorliegen.

Der gemeinsame Nachteil der beschriebenen Vorrichtungen liegt daher darin, dass diese nicht ein objektives Ermüdungssymptom wahrnehmen und die erzeugten Reize in einer unfallgefährlichen Situation den Fahrer stören können. Überdies sind die vorgeschlagenen Apparate zu kompliziert und können keineswegs universell verwendet werden.

Die aus der CH-A 612 340 bekannte Lösung nähert sich schon besser der als ergonomisch optimal betrachteten Kontrolle an. Die wichtigste Charakteristik der Lösung liegt darin, dass die von Fühlern der Fahrzeugbedienungsorgane kommenden Impulse mit einem «real time»-Charakter verwertet werden, wodurch die Möglichkeit der Aufmerksamkeitsteilung ausgeschlossen wird. Diese Vorrichtung kontrolliert schon ein objektiveres Ermüdungssymptom, nämlich die Verlängerung der Reaktionszeit, d. h. wenn kein Impuls von den Bedienungsorganen eintrifft, wobei das Ergebnis mittels einer geeigneten Hilfseinrichtung registriert wird.

Der Nachteil der Vorrichtung liegt jedoch darin, dass der Anschluss der Fühler eine recht arbeitsaufwendige Montagearbeit darstellt bzw. wenn nur die minimal erforderlichen drei Punkte, nämlich die Bremse, die Kupplung, das Lenkrad oder der Blinker angeschlossen werden, die Beobachtung während langer Zeiteinheit vor sich gehen müsste, während der die Abnahme der Aufmerksamkeit nicht mehr ausgeschlossen werden kann. Insbesondere besteht das Problem bei Personenkraftwagen, die in den verschiedenen Geschwindigkeitsstufen eine elastische Leistung aufweisen. Es kann noch als ein weiterer Einwand erwähnt werden, dass ein separates Bedienungsorgan zur Abgabe der Antwort erforderlich ist und die Verlängerung der Reaktionszeit mit der reellen biologischen Wertskala verglichen zwischen recht weiten Grenzen ausgewertet wird. Der wichtigste Grund für die Entwicklung einer geeigneten Methode zur Lösung der gestellten Aufgabe liegt darin, dass im Sinne des zeitlichen Monotonieprinzips der primäre Grund der Ermüdung und der Abgestumpftheit neben dem Mangel an Reizen auf den vorhersehbaren Charakter zurückgeführt werden kann, unabhängig von deren sich zwischen weiten Grenzen bewegenden Rhythmus, aber in der Abhängigkeit der Erscheinung, ob immer gleiche, d. h. automatische Reflexaktivitäten ausgelöst werden.

Demnach kann die in der CH-A 612 340 beschriebene Lösung - da diese zwischen engen Grenzwerten die bis zu dem Aufsignal abgelaufene Zeit variiert und immer die gleiche Bewegungsreaktion beansprucht-keineswegs als eine geeignete Waffe gegen die Monotonie betrachtet werden. Überdies, da die Lösung bloss ein einziges Ermüdungssymptom beobachtet, kann die Objektivität der Methode nur mit den sonstigen Instrumenten verglichen als befriedigend betrachtet werden.

Die vorher erwähnten Gründe gaben Anlass dazu, das Problem der Kontrolle der Ermüdung der Fahrer während der Fahrt von einer anderen Seite anzugehen.

Beinahe alle Handlungen während des Autofahrens können im wesentlichen in drei biologische Phasen unterteilt werden: die Wahrnehmung, die Entscheidung und die Handlung.

Um die äusserst komplizierte biologische Funktion während des Autofahrens aus mehreren Standpunkten «messbar» zu machen bzw. im Ganzen eine objektive Qualifizierung erreichen zu können, wurden dem Verfahren und der Vorrichtung folgende Aufgaben zugeteilt:
1. Das erfindungsgemässe Verfahren und die erfindungsgemässe Vorrichtung dürfen die Tätigkeit des Fahrers während der Fahrt keineswegs stören, d.h. die Funktion soll nur in solchen Verkehrssituationen stattfinden, wenn die Zahl der eine Tätigkeit auslösenden Reize und die Aktivität des Fahrers sowieso niedrig sind.
2. In einer unerwarteten unfallgefährdeten Situation darf das Signal des Instruments die Aufmerksamkeit des Fahrers nicht ablenken.
3. In einer monotonen Situation soll der Zustand derart kontrolliert werden, dass in zufallsartigen Zeitintervallen ein unvoraussehbares Aufforderungssignal abgegeben wird, bei dessen Wahrnehmung der Fahrer
   - erstens den Inhalt des Signals deuten muss,
   - darauffolgend ist eine Entscheidung über die nötige Antwort zu treffen,
   - und die Durchführung soll mit einer gebührend raschen Bewegungsserie stattfinden, die eine Zerlegung in Elemente mit Hilfe eines Instruments zulässt.
   Aus den derart gemessenen Daten müssen die folgenden auf elektrischem Wege sofort bestimmt werden können:
      a) die Zuverlässigkeit der Wahrnehmung,
      b) die Richtigkeit der Entscheidung,
      c) die Schnelligkeit der Reaktion,
      d) die Koordination der Bewegungen und
      e) der Zustand der eine feinere Koordination sicherstellenden «Eigenreflexe».
4. Das Ergebnis der Kontrollen muss in jedem einzelnen Fall eindeutig «rückgemeldet» werden, dass der Fahrer imstande ist, sich seiner eigenen Bereitschaft anzupassen und in Kenntnis des Bereitschaftszustandes die Fahrgeschwindigkeit wählen oder anhalten zu können.
5. Die Häufigkeit der Kontrollen soll sich dem nachlassenden oder steigenden Wachsamkeitspegel des Fahrers anpassen.
6. Wird eine kritische Ermüdung wahrgenommen, soll die Vorrichtung solche Alarmsignale erzeugen, die die in der Umgebung des Fahrzeugs Verkehrenden auf die Gefahr aufmerksam machen oder zum Abstellen des Fahrzeuges geeignet sind.
7. In einer monotonen Situation soll die Vorrichtung möglichst von Anfang an und kontinuierlich das Mass der «Konzentrationsfähigkeit» des Fahrers wahrnehmen.
8. Die Vorrichtung soll für Personen - und Lastkraftwagen bzw. für Arbeitsmaschinen gleicherweise und universell, unabhängig von der Betriebsweise, geeignet sein und soll die Zahl der Bedienungsorgane des Fahrzeugs nicht erhöhen.
9. Die Montage soll einfach und auch für Laien durchführbar sein. Die Produktionskosten sollen die schnelle Verbreitung in Serie ermöglichen.

Diese Forderungen werden durch das im Patentanspruch 1 beschriebene erfindungsgemässe Verfahren und die im Patentanspruch 4 beschriebene erfindungsgemässe Vorrichtung erfüllt.

Nach dem erfindungsgemässen Verfahren und mit Hilfe der erfindungsgemässen Vorrichtung können fast alle Bewegungen des Fahrers beob- 'achtet werden. So werden z.B. bei einem Kraftfahrzeug alle Tätigkeiten, beginnend vom Einschalten des Radioapparates oder des Zigarettenanzünders über die Änderung der Drehzahl des Motors bis zum Einschalten der Bremsleuchten, des Rückscheinwerfers, der Lichthupe, des Fahrtrichtungsanzeigers usw. überwacht.

Bevorzugte Weiterbildungen und Ausgestaltungen des erfindungsgemässen Verfahrens und der erfindungsgemässen Vorrichtung sind Gegenstand der Patentansprüche 2 und 3 bzw. 5 bis 18.

Um die Aufmerksamkeit des Fahrers im Laufe der Kontrolle in einer unerwartet eintreffenden unfallgefährlichen Situation nicht abzulenken (2. Forderung), akzeptiert die Vorrichtung während der Messdauer der Wachsamkeitskontrolle den Impuls des die Stabilität des Energienetzes überwachenden Fühlerstromkreises (z.B. Bremsen, Beschleunigung), als Reaktion und verschiebt die Kontrolle auf einen späteren Zeitpunkt.

Unter monotonen Umständen (3. Forderung, Mangel an Impulsen z.B. 120 sec lang) wird die Bereitschaft des Fahrers in der Weise kontrolliert, dass nach einer im voraus nicht bestimmbaren Zeit eine der Blinkkontrollampen (die rechte oder linke) auf dem Instrumentenbrett für z.B. maximal 3 Sekunden eingeschaltet wird. Fehlen solche Lampen, so kann eine der an der Stirnplatte des Apparates angeordnete «Befehlslampen» eingeschaltet werden. Simultan mit der Einschaltung kann ein kurzes «vorbereitendes» Hupensignal abgegeben werden. Die Richtung nach rechts oder nach links der «Befehlslampe» ist im voraus unbekannt, auch die Betriebsweise weicht von der üblichen ab, so leuchtet diese in solchen Fällen mit einem kontinuierlichen Licht. Die Aufgabe des Fahrers besteht darin, im Moment der Wahrnehmung des «Befehls» den Arm des Richtungsanzeigeschalters in eine dem Signal entsprechende Richtung zu verschieben und sofort in die Mittelstellung zurückzuführen.

Während der Durchführung der Reaktions-Bewegungsserie werden von der Vorrichtung folgende Messungen vorgenommen:
Es wird die zwischen dem Anfang des Signals und der Erscheinung der die Antwort darstellenden Spannung abgelaufene Zeit, zweckmässig mit einer Genauigkeit von Hundertstelsekunden, gemessen, die sogenannte selektive Reaktionszeit.

Es wird die Dauer des zwischen der Einschaltung des Richtungsanzeigers und der Zurücknahme derselben wahrgenommenen elektrischen Signale bestimmt, die einen die Koordination der Bewegungsserie sowie den die eigene Reflextätigkeit charakterisierenden Wert darstellt und sich insbesondere in alkoholisiertem Zustand des Fahrers verlängert; die Richtung der Reaktionsbewegung wird wahrgenommen und die Übereinstimmung mit der Befehlsrichtung festgestellt.

Weiterhin wird der voreilige bzw. übermässige Charakter der Bewegung festgestellt und zwar dadurch, ob der Arm bei der Rückbewegung in Stillstand geraten ist oder die Mitte überfahrend einen Impuls an die Leitung der Gegenseite abgegeben hatte.

Um zu vermeiden, dass ein die Umgebung irreführendes äusseres Richtungssignal entsteht, wird die Antwortspannung eine vorbestimmte Zeit lang, die kürzer ist als 0,5 sec, verzögert, so dass jetzt der Blinkautomat zur Schaltung unfähig ist. Übrigens arbeiten die heutzutage am häufigsten angewendeten, sogenannten Wärmedrahtautomaten mit einer der oben erwähnten Periode entsprechenden Verzögerung. Unter normalen Verhältnissen kann in 0,5 sec die Bewegung der Zurückführung mit voller Sicherheit vorgenommen werden.

Die Vorrichtung wertet die Messergebnisse komplexweise, d. h. die einzelnen Daten nach dem Wert der Fahrfunktion, gewogen aus und gibt diese dem Fahrer z.B. durch eine Kombination von Lichtdioden verschiedener Farben, wie grün, gelb, rot, oder durch eine digitale Anzeige beispielsweise von 1 bis 99, bekannt (4. Forderung).

Eine gewogene Auswertung kann z.B. in der Weise erreicht werden, dass die Dauer der einfachen Wahrnehmungszeit bzw. der zur Rücknahme erforderlichen Bewegungsrichtungsverdrehung in einem Verhältnis von 1:4 - den normalen biologischen Werten gegenübergestellt- in Betracht genommen wird; eine in unrichtiger Richtung vorgenommene Bewegungsantwort wird als eine «zu wiederholende Messung», die schlecht koordinierte, überlaufende Bewegung als ein «schwaches_{"} Resultat rückmeldet.

Die theoretisch zu erwartende Verschlechterung der mit dieser Vorrichtung während der Ermüdung unterwegs gemessenen Werte überschreitet z.B. nicht 25%. Im Interesse der besseren Beobachtung des Prozesses scheint eine digitale Rückmeldung nützlicher zu sein, aber es besteht die Möglichkeit, dass die Vorrichtung nach jeder weiteren Einschaltung im Vergleich zu dem darauffolgenden ersten Messergebnis automatisch signalisiert, z.B. wenn sich der Bereitschaftszustand des Fahrers um mehr als 20% verschlechtert.

Um die irreführende Wirkung der von dem Fahrer produzierten und die bewusste Verschiebung der Messungen ergebenden Manipulationen vermeiden zu können, die auch dadurch hervorgerufen werden können, dass der Fahrer bei jeder Messung durch einen «Verbraucherimpuls», z.B. durch den Gebrauch der Lichthupe, das Instrument stillsetzt, reagiert die Vorrichtung auf ein derartiges Ausbleiben von Messungen mit einem neuen Messversuch, der so lange fortgesetzt wird, bis eine komplette, zur Datenauswertung geeignete Kontrolle stattfindet. Gleichzeitig mit der vorher beschriebenen Tätigkeit wird die Dauer der nächsten «Wahrnehmung des Aktivitätspegels» elektronisch einprogrammiert (5. Forderung), und zwar in einem zu der gemessenen Wachsamkeitsleistung umgekehrten Verhältnis, z.B. im Bereich zwischen 8 und 120 Sekunden, stufenlos variiert.

Sollte nun der Fahrer trotz des «vorbereitenden» Hupensignals und des 3 Sekunden lang dauernden Aufleuchtens der Befehlslampe (6. Forderung) weder eine Antwort geben, noch eine einen elektrischen Strom verbrauchende Bewegung ausführen, wird die Messbetriebsweise, d.h. die «wiederholte Messung» unter Abgabe eines fortdauernden Hupensignals für weitere zwei Sekunden aufrechterhalten; wenn auch jetzt die Antwort ausbleibt, wird ein sofortiger Alarm in Gang gesetzt.

Im Laufe der Alarmgabe werden die äusseren Notblinklichter des Fahrzeugs sofort eingeschaltet, die Hupe gibt ein diskontinuierliches Signal ab, im Bedarfsfall kann aber auch die Zündung des Motors ausgeschaltet und die Bremse in Betrieb gesetzt werden. Das Alarmsignal hört nur beim Abstellen des Fahrzeugs auf. Übrigens wird das im Laufe der wiederholten Messung erhaltene Resultat mit einer gebührenden Auswertung der Fehlerpunkte rückgemeldet.

Die Messergebnisse werden in der Vorrichtung registriert, z. B. auf die in der CH-PS 612 340 beschriebene Weise, durch Steuerung des Impulsgebers des Registriergeräts auf einem Kreisdiagramm.

Bei über kein Registriergerät verfügenden Fahrzeugen sichert die Vorrichtung die amtliche Verwendbarkeit der Messergebnisse nach einem Unfall oder bei einer Routinekontrolle im Strassenverkehr, indem ein «die Anzeige» der jeweiligen letzten Kontrolle steuernder Stromkreis nach erfolgter Ausschaltung der während der Fahrt gebrauchten Betriebsspeisespannung durch Verdrehung des Zündschlüssels oder Auslassen der Handbremse mittels einer unabhängigen Speisespannung in Betrieb gehalten wird. Der Leistungsbedarf, also die Stromaufnahme dieses Stromkreises kann vernachlässigt werden; nach einer wiederholten Inbetriebsetzung der Vorrichtung gibt der Stromkreis automatisch eine digitale oder farbige Anzeige des zuletzt gespeicherten Messergebnisses wieder.

In Kenntnis der bisherigen Funktionen ist die erfindungsgemässe Vorrichtung fähig, den Gebrauch des Fahrzeus vor dem Anlassen für eine unter alkoholischem oder medikamentösem Einfluss stehende oder unbefugte Person zu verhindern. Im Hinblick darauf, dass die erfindungsgemässe Vorrichtung im Laufe der unterwegs vorgenommenen Messungen, die von dem Richtungsanzeigeschalter des Fahrzeugs kommenden Signale als eine das Anmahnungssignal beantwortende Reaktion betrachtet, ist sie fähig, die Reihenfolge und Dauer der durch die Richtungsanzeige nach rechts oder nach links und durch die Rückstellung hervorgerufenen Spannungen auch im Ruhestand wahrzunehmen und zu messen.

Mit einer geeigneten Ergänzung und Programmierung kann daher die erfindungsgemässe Vorrichtung mit den folgenden zusätzlichen Funktionen erweitert sein:
Beim Abstellen gelangt die Vorrichtung nach erfolgtem Drücken eines verborgenen Druckknopfs in einen sogenannten «Überwachungszustand». In einer solchen Situation wird die Speisespannung nicht über das Zündschloss zugeführt; der Energiebedarf der funktionierenden Stromkreise kann vernachlässigt werden. Darauffolgend geht die Vorrichtung auf Wirkung des vom Fühler, der im Laufe der Wachsamkeitskontrolle zur Beobachtung der Aktivität dient, wo immer erhaltenen zweiten «Verbrauchersignals» (z.B. kann das erste Signal durch die beim Aussteigen des Fahrers eingeschaltete Raumbeleuchtung hervorgerufen werden), auf die sogenannte «Identifizierungsbetriebsweise» über. Im Laufe der erwähnten Betriebsweise erwartet die erfindungsgemässe Vorrichtung binnen einer vorbestimmten Verzögerungszeit von z. B. 5 bis 15 Sekunden das Abspielen einer speziellen Bewegungsserie bzw. deren Beginn von der in das Fahrzeug einsteigenden Person.

Diese Serie der Bewegungen besteht aus dem wenigstens viermaligen, aber ausschliesslich in der kodierten Reihenfolge vorgenommenen Einschalten des Richtungsanzeigerarms, d.h. «Abspielen des Kodes».

Der viermalige Wechsel in die linke oder rechte Richtung umfasst 16 Signalkombinationen, aus denen immer nur ein einziges den «Schlüssel» eines gegebenen Fahrzeugs darstellt.

Von dem ersten in der richtigen Richtung abgegebenen Richtungssignal an beginnt die Vorrichtung, die bis zu dem vierten, also letzten Signal abgelaufene Zeit zu messen. Sollte diese Zeitspanne einen biologisch annehmbaren minimalen Pegel, beispielsweise etwa 3,5 sec, überschreiten, wird die Tatsache der «Ungeeignetheit» wahrscheinlich. In diesem Fall wird der Zyklus mit der «Identifizierungsphase» so oft in Gang gesetzt, bis der geeignete Messwert eintrifft.

Wird jedoch in der «Identifizierungsphase» nur eine einzige irrtümliche Stellung des Richtungsanzeigerarmes wahrgenommen, konkludiert die erfindungsgemässe Vorrichtung sofort auf eine «Unbefugtheit»; in gleicher Weise wird es als eine Unbefugtheit betrachtet, wenn während der Wartezeit der Identifizierungsbetriebsweise der Kode nicht abgespielt wird oder wenn von der Inbetriebsetzung an ein weiterer Verbraucherimpuls von dem Fühler eintrifft, (z. B. durch den Gebrauch des Anlassers).

Bei der Feststellung der Unbefugtheit schaltet die Vorrichtung automatisch die bereits beschriebene Alarmbetriebsweise ein - Notblinkleuchte, äussere Hupe, aber auch der Zündstromkreis kann endgültig unterbrochen werden.

Das Alarmsignal kann nur durch das wiederholte Drücken des verborgenen Druckknopfes abgestellt werden. Ein wiederholter Gebrauch desselben setzt nur die Überwachungsphase in Gang.

Weil der Druckknopf nicht endgültig die erwähnte Funktion ausschaltet, wird sichergestellt, dass ein unter Alkoholeinfluss stehender Fahrer auch bei Kenntnis der Stelle des Knopfes nicht mit dem Fahrzeug fahren kann. Sollte jemand beim Abstellen des Wagens den verborgenen Druckknopf nicht drücken, muss er das Risiko der Entwendung des Fahrzeugs auf sich nehmen. Der während etwa 3,5 sec in einer vorbestimmten Richtung mindestens viermal vorzunehmende Wechsel der Bewegungsrichtung und das eine permanente Konzentration beanspruchende Abspielen des Kodes stellt eine Aufgabe dar, die schwer genug ist, dass sie ein Betrunkener keineswegs durchzuführen imstande ist.

Die Vorrichtung braucht kein separates Bedienungsorgan in dem Fahrzeug, da die Steuerung mit Hilfe des Richtungsanzeigearmes ausgeführt wird.

Anhand der beiliegenden Zeichnungen wird die Erfindung näher erläutert. Es zeigen:
Fig. 1 ein Blockschaltbild eines kompletten Ausführungsbeispiels der erfindungsgemässen Vorrichtung,
Fig. 2 bis 5 die Ausführung einzelner Blöcke von Fig. 1 und
Fig. 6 ein Ausführungsbeispiel einer einen zusätzlichen Teil der erfindungsgemässen Vorrichtung bildenden, die Geeignetheit des Fahrers überprüfenden und gegen ein unbefugtes Eindringen schützenden Schaltungsanordnung.

Im wesentlichen ist in der Zeichnung eine sich auf ein Kraftfahrzeug beziehende Lösung veranschaulicht.

In dem in Fig. 1 dargestellten Blockschaltbild ist eine der Klemmen des die Energiequelle bildenden Akkumulators AKKU mit einem Masseanschluss versehen, während an die andere Klemme eine Leitungsstrecke 18 angeschlossen ist. Durch diese fliesst der Strom zu den verschiedenen Verbrauchern. Die Speisespannungsversorgung des Fahrzeugs sowie die entsprechenden Klemmen der erfindungsgemässen Kontrollvorrichtung sind über den Zündschalter 1 und den Handbremsenschalter 2 angeschlossen. Die Vorrichtung selbst besteht aus drei Teilen, nämlich aus dem signalisierenden Teil, dem Steuerteil und dem Anzeige- und Bedienungsteil. Die hier als Beispiel gezeigte Lösung enthält einen die Grösse und Geschwindigkeit der Stromänderung wahrnehmenden Fühlerstromkreis 4, an den ein Aktivitätszähler 3 angeschlossen ist, während an den Richtungsanzeigeschalter 8 des Fahrzeugs unter Zwischenschaltung eines Verzögerungsstromkreises 9 ein Reaktionszeitmesskreis 10 angeschlossen ist, welcher mit dem Aktivitätszähler 3 in Zweiweg-Verbindung steht.

An den Reaktionszeitmesskreis 10isteineAiarmeinheit 13 angeschlossen, deren Ausgang mit einem Blinkautomaten 14 des Fahrzeugs verbunden ist, an den die äusseren Notblinklichter 15 des Fahrzeuges angeschlossen sind. Die Befehlssignallampen 5 und 6, die Hupe 7, eine Anzeigeeinrichtung 11 und eine Registriereinrichtung 12 sind in gleicher Weise an den Reaktionszeitmesskreis 10 angeschlossen.

In Fig. 1 ist auch ein Überwachungszähler 17 dargestellt, der mit einem Druckknopf 16 betätigt werden kann. Der Zähler 17 dient zur Überwachung des Fahrers auf Fahrtauglichkeit bei Fahrtantritt und zum Schutz gegen unbefugtes Eindringen.

Nach erfolgtem Einschalten des in Fig. 1 dargestellten Zündschalters 1 und nach der Betätigung des durch das Loslassen der Handbremse sich schliessenden Handbremsenschalters 2 wird die zur Kontrolle und Wahrnehmung der Abnahme der Aktivität und Wachsamkeit des Fahrers dienende Vorrichtung in Betrieb gesetzt, d.h. der Aktivitätszähler 3 beginnt zu funktionieren. Der Fühlerstromkreis 4 nimmt die Grösse und Geschwindigkeit des durch die Leitungsstrecke 18 durchfliessenden Stroms wahr und sendet dementsprechend Impulse zu dem Aktivitätszähler 3. Auf vom Fühlerstromkreis 4 ankommende, durch die Tätigkeit des Fahrers hervorgerufene Impulse wird der Aktivitätszähler 3 rückgesetzt. Sollte jedoch der Impuls ausbleiben, leuchtet nach dem Ablauf der voraus eingestellten Zeitdauer eine der Befehlssignallampen 5 und 6 auf. Gleichzeitig gibt die Hupe 7 ein akustisches Signal ab. Auf das Signal muss der Fahrer den Richtungsanzeigeschalter 8 in einer der aufleuchtenden Befehlssignallampen 5 oder 6 entsprechenden Richtung verdrehen und sofort in die Mittelstellung zurückbringen, ohne dass die äusseren Richtungsanzeiger aufleuchten. In gewissen Fällen kann die Rolle der Befehlssignallampen 5 und 6 von den Richtungsanzeige-Kontroll-Lampen übernommen werden, wenn für die beiden Richtungen je ein separates Kontrollicht vorgesehen ist. Das von dem Richtungsanzeigeschalter 8 kommende Quittierungssignal wird unter Zwischenschaltung des Verzögerungsstromkreises 9 mit Hilfe des Reaktionszeitmesskreises 10 ausgewertet. Aufgrund der Auswertung gelangen die entsprechenden Signale zur Anzeigeeinrichtung 11 und zur Registriereinrichtung 12. Gleichzeitig wird in den Aktivitätszähler 3 die als nächste in Betracht kommende Aktivitätsdauer einprogrammiert. Jeder während der Messung durch den Fühlerstromkreis 4 eintreffende Impuls ruft eine Verzögerung hervor. Gibt der Fahrer keine oder eine unrichtige Antwort, d. h. der Arm des Richtungsanzeigeschalters 8 wird in die falsche Richtung gedreht, wird die Alarmeinrichtung 13 in Betrieb gesetzt, welche über den Blinkautomaten 14 die äusseren Notblinklichter 15 betätigt.

Im folgenden wird je ein Ausführungsbeispiel für die einzelnen Blöcke von Fig. 1 beschrieben.

Fig. 2 zeigt ein Ausführungsbeispiel des Fühlerstromkreises 4.

Die an der Leitungsstrecke 18 abfallende Spannung liefert das Eingangssignal des die Stromänderung wahrnehmenden Fühlerstromkreises 4. Der Strom der zu beobachtenden Verbraucher fliesst durch die Leitungsstrecke 18. Ein Tiefpassfilter- und Teilerstromkreis 19 dient zur Beseitigung des sich aus der Zündung und sonstigen Quellen ergebenden hochfrequenten Rauschens. Nach der Erhöhung auf den entsprechenden Pegel und der Trennung, die von einem Differenzverstärker 20 durchgeführt wird, können die niederfrequenten Änderungen durch Aus- bzw. Einschalten der Verbraucher- mit Hilfe eines Abtast-Haltestromkreises 21 erfasst werden. Durch geeignete Wahl des von einem elektronischen Taktgeber 42 gelieferten Taktimpulses, also der Taktdauer, können die Spannungsänderungen von verschiedenen Geschwindigkeiten oder Grössen gut unterschieden werden.

Der Differentialstromkreis 22 sichert unter der Wirkung der wahrgenommenen Spannungsänderungen die zur Betätigung eines monostabilen Stromkreises 23 erforderlichen Impulse. Innerhalb dieses Blockes kann der untere Schwellwert der Grösse der während der Abtastperiode vor sich gehenden Spannungsänderung eingestellt werden, unter diesem Schwellwert arbeitet der monostabile Stromkreis 23 nicht.

Die erwähnten Stellmöglichkeiten ermöglichen eine Unterscheidung zwischen den eingeschalteten Verbrauchern bzw. den Tätigkeiten des Fahrers aufgrund der Grösse und der Geschwindigkeit der Spannungsänderung.

Die zu dem Eingang des Fühlerstromkreises 4 gelangende Spannung enthält infolge des Ein- und Ausschaltens der Verbraucher den belastungsabhängigen, auf dem Innenwiderstand des Akkumulators AKKU und auf der zwischengeschalteten Leitungsstrecke 18, die z.B. das zwischen dem Akkumulator und dem Zündschalter 1 vorhandene Kabel sein kann, entstandenen Spannungsabfall, so dass sie zur Wahrnehmung aller Tätigkeiten des Fahrers, die mit dem Einschalten der Verbraucher verbunden sind, geeignet ist.

Folgende Näherungswerte können für einen Personenkraftwagen zugrundegelegt werden:

Über die erwähnten Verbraucher nimmt der Fühlerstromkreis 4 die infolge einer raschen Änderung der Umdrehungszahl entstehende schnelle Spannungsänderung in dem elektrischen Netz des Fahrzeugs wahr. Gleichzeitig aber wird der Zustand der Kleinverbraucher (z.B. Kontroll-Lampen, Ölstand-Anzeiger) unter Beobachtung der Grösse der Spannungsänderung ausser acht gelassen, weil eine Änderung nicht als Folge der Tätigkeit des Fahrers entsteht (z. B. die Leistungsaufnahme des Rundfunkempfängers).

Um die Verwendbarkeit für verschiedene Kraftfahrzeugtypen zu fördern, kann die Minimalgrösse der wahrgenommenen Spannung durch den Verstärkungsfaktor des Differenzverstärkers 20 und des Komparationspegels des Komparatoreingangs des monostabilen Stromkreises 23 und die Geschwindigkeit durch die Wahl der Tastfrequenz eingestellt werden, so dass bei einer höheren Frequenz der Fühlerstromkreis 4 schnellere Änderungen wahrnimmt.

Die Leitungsstrecke 18 wird zweckmässigerweise durch das zwischen dem Akkumulator AKKU und dem Zündschalter 1 vorhandene Kabel gebildet, gleichzeitig kann aber auch die Änderung des Verbrauchs durch die Spannungsschwankung des Punktes ohhe Masseanschluss auf dem Akkumulator, im allgemeinen die positive Klemme, mit grosser Sicherheit charakterisiert werden.

Der Tiefpassfilter- und Teilerstromkreis 19 enthält am Eingang einen Widerstandsteiler mit einem Teilungsverhältnis von 1:2 und ein aus einem Operationsverstärker aufgebautes Filter mit einer Knickpunktfrequenz von etwa 10 Hz, das auch die Aufgabe des Differenzverstärkers 20 erfüllt. Auf diese Weise bilden der Tiefpassfilter- und Teilerstromkreis 19 und der Differenzverstärker 20 vorteilhaft eine Einheit.

Am Eingang des Abtast-Haltestromkreises 21 ist z.B. ein FET-Schalter angeordnet, der durch den Taktimpuls von etwa 1 Hz vom Taktgeber 42 geschaltet wird. Der FET-Schalter, der eine hohe Eingangsimpedanz aufweist, leitet das Ausgangssignal des Differenzverstärkers 20 periodisch zu einer Kondensatorstufe. Die Spannung des Kondensators wird von einer FET-Ausgangsstufe zu dem Differenzierstromkreis 22 weitergeleitet. Bei der einfachsten Gestaltung wird dieser durch ein RC-Glied gebildet, welches aus einem Spannungssprung von gegebener Grösse einen Impuls erzeugt.

Die Eingangsstufe des monostabilen Stromkreises 23 wird von einem Komparator-Stromkreis gebildet, der diejenigen Impulse, die die eingestellte Grösse unterschreiten, nicht in den Anlassstromkreis des monostabilen Stromkreises 23 einlässt. Der Letztere ist eine mit einem positiven und einem negativen Impuls in gleicher Weise austauschbare Grundschaltung mit Transistoren oder mit integrierten Stromkreisen.

In der Phase der Kontrolle der Wachsamkeit, erwartet die Vorrichtung das Antwortsignal des Fahrers auf dem Richtungsanzeigeschalter 8. Um überflüssige äussere Richtungssignale ausschliessen zu können, wird - wie bereits erwähnt -zwischen dem Blinkautomaten 14 und dem Richtungsanzeigeschalter 8 ein Verzögerungsstromkreis 9 eingeschaltet. Der Verzögerungsstromkreis 9 verzögert das durch Schliessen eines Kontaktes des Richtungsanzeigeschalters 8 erzeugte Signal um max. 0,8 sec in der Weise, dass der in dem Verzögerungsstromkreis 9 vorgesehene monostabile Stromkreis 24 (Fig. 3), der durch die Bestätigung des Richtungsanzeigeschalters 8 aktiviert wird, die Verbindung zwischen dem Richtungsanzeigeschalter 8 und dem Blinkautomaten 14 für die erwähnte Dauer - entweder mit Hilfe eines Relais-Unterbrechers oder eines Trennstromkreises 25 mit Halbleitern - unterbricht.

Die Häufigkeit der Kontrolle der Wachsamkeit hängt von der Aktivität des Fahrers ab. Der Aktivitätszähler 3 dient zur Steuerung der Häufigkeit der Kontrolle. Das genannte Element kann aus einem programmierbaren Zähler 26 bestehen (Fig. 4), der unter der Wirkung der von dem Fühlerstromkreis 4 ankommenden Impulse auf einen, durch das vorangehende Messergebnis bestimmten Anfangswert im voraus eingestellt wird. Auf diese Weise tritt bei dem die Taktimpulse des elektronischen Taktgebers 27 von niedriger Frequenz empfangenden, programmierbaren Zähler 26 die Sättigung erst dann ein, wenn während der die Aktivität charakterisierenden Dauer kein von der Tätigkeit des Fahrers herrührender Impuls ankommt.

Die Lösung, bei der die Zeitspanne zwischen den beiden Messungen nach oben begrenzt ist, scheint noch zweckdienlicher zu sein; die Begrenzung kann z.B. so vorgenommen werden, dass nach dem Eintreffen einer gewissen Anzahl von Impulsen von dem Führungsstromkreis 4 der Zähler 26 nicht auf den ursprünglich bestimmten Anfangswert eingestellt wird, sondern nur eine kurze Verzögerung bis zum Beginn der Messung zugelassen wird.

Wenn der gesättigte Zustand des programmierbaren Zählers 26 des Aktivitätspegelzählers 3 erreicht wird, wird die Messphase in Gang gesetzt. Die Phase beginnt mit dem kurzfristigen Ertönen der Hupe 7 und mit dem zufallsmässigen Aufleuchten einer der Befehlssignallampen 5, 6.

Der Reaktionsmesskreis 10 (Fig. 1) sichert den zufallsmässigen Charakter z. B. auf die Weise, dass die von dem Fühlerstromkreis 4 ankommenden Impulse den bistabilen Stromkreis 28 kippen, wobei dessen Ausgang die aufzuleuchtende Befehlssignallampe 5 oder 6 auswählt (Fig. 3). Der Teil 10/a des Reaktionszeitmesskreises 10 von Fig. 1 ist in Fig. 3, der Teil 10/b in Fig. 5 dargestellt.

Die Messung wird von den Teilen 10/a und 10/b des in Fig. 1 dargestellten Reaktionszeitmesskreises 10 ausgewertet. Die Qualifizierung entsteht durch die bewerteten Messergebnisse von vier verschiedenen Parametern. Diese Angaben sind wie folgt:
- Die von dem Anfang der Messung bis zum Erscheinen der Antwort vergangene Zeit wird von dem Zähler 29 gemessen; für die Messdauer aktiviert der aktivierende Speicher 41 den «Clock-Eingang» des Zählers 29.
- Die Länge des Antwortimpulses wird von dem Zähler 30 gemessen.
- Die Richtigkeit oder Unrichtigkeit des Antwortimpulses wird mit Hilfe einer logischen Schaltung 31 erfasst, die den Ausgang des bistabilen Stromkreises 28 mit dem Antwortsignal vergleicht (Fig. 3).
- Die Koordination der Reaktionsbewegung, d.h. das Erscheinen des gegenseitigen Impulses binnen einer kurzen Zeit nach der Antwort, wird von dem am Ende des Antwortimpulses aktivierten monostabilen Stromkreis 32 kontrolliert (Fig. 5).

Der Taktimpuls der zur Zeitmessung dienenden Zähler 29 und 30, der von dem Zeitgeber 42 erzeugt wird, wird zu 1 kHz gewählt, was eine Auflösung von 0,001 sec ermöglicht. Die in Fig. 5 dargestellte Recheneinheit 34 bestimmt aufgrund des Inhaltes der Zähler 29 und 30 sowie aufgrund der durch die Bedingungen der logischen Schaltung 31 und des monostabilen Stromkreises 32 bewerteten Werte die Qualifikation. Ein Speicherelement 35, das den erwähnten Wert speichert, ist hinsichtlich der Stromversorgung von der Stellung des Zündschalters unabhängig und ermöglicht die Speicherung des letzten Messergebnisses.

Zur Anzeige des Messergebnisses kann jede Anzeigeeinheit 11 verwendet werden, zweckmässig wird ein Digitaldisplay eingesetzt.

Zur Aufzeichnung des Impulses, dessen Grösse mit dem Messergebnis proportional ist, auf dem Registriergerät 12 kann ein monostabiler Stromkreis 36 mit veränderlicher Zeitfunktion dienen, die von dem Messergebnis abhängig ist und deren Start mit der Beendigung der Messung synchronisiert ist. Das Registriergerät 12 kann auch mit in der Impulsbreite modulierten Signalen arbeiten.

Der Teil 10/b des Reaktionszeitmesskreises 10, der als eine auswertende Einheit funktioniert, schaltet beim Überlauf des Zählers 29 (die Antwort ist nicht eingetroffen) die Alarmeinheit 13 ein. Der Überlauf des Zählers 30 - es gab keine Antwort, dementsprechend fand eine Richtungssignalgabe statt - bzw. der aus dem Fühlerstromkreis 4 kommende Impuls rufen die Verzögerung der Messung hervor (Fig. 4). Bezüglich des Überwachungszustandes wird dem Überwachungszähler 17 von Fig. 1 die Aufgabe zugeteilt, die Richtigkeit der von dem Fahrer abgespielten Kombination wahrzunehmen. Eine mögliche Weise der Realisierung besteht darin, dass die Richtung der richtigen Antwort durch den Ausgang eines (4: 1)-(allgemein n:1)-Multiplexers 37 bestimmt wird. Die Betätigung des Richtungsanzeigeschalters 8 in irgendeiner Richtung inkrementiert den den Multiplexer adressierenden Zählerstromkreis 38. Die Eingänge des Multiplexers 37 werden auf den logischen Pegel «0» bzw. «1» geschaltet. So werden die gewünschten Sequenzen eingestellt bzw. programmiert (Fig. 6).

Der Zähler 43 bildet den Eingang des Überwachungszählers 17, an dem eine aus den monostabilen Stromkreisen 39 und 40 bestehende Zeitfunktion angeschlossen ist. Der erste monostabile Stromkreis 39 startet unter der Wirkung des nach erfolgtem Einschalten der Überwachung von dem Fühlerstromkreis 4 ankommenden zweiten Impulses; nach dem Ablauf der Zeitvorgabe - falls das Abspielen der Kodekombination nicht begonnen worden ist - schaltet er auf Alarmgabe um. Durch den Beginn des Abspielens der Kodekombination wird der zweite monostabile Stromkreis 40 betätigt, der am Ende der Zeitfunktion bzw. Zeitkonstanten über das Flip-Flop 44 auf Alarm umschaltet, wenn nur nicht inzwischen der Kode abgespielt worden ist, wodurch das Flip-Flop 44 eingestellt wird. Dagegen wird der an die Alarmeinheit 13 angeschlossene Ausgang - über das Flip-Flop 45 - im Falle einer verfehlten Kodierung sofort aktiviert.

Ein Alarm aktiviert die in Fig. 1 dargestellte Alarmeinheit 13, die über den Blinkautomaten 14 die Notblinklichter 15 des Fahrzeugs und die Hupe 7 einschaltet. Bei der Aktivierung der Alarmeinheit 13 infolge der ausbleibenden Antwort kann eine Inaktivierung nur mittels des Handbremsenschalters 2 und im Überwachungszustand mit Hilfe des verborgenen Druckknopfes 16 vorgenommen werden. Selbstverständlich gelangt der Überwachungszähler 17 in dem erwähnten Fall wiederholt in einen aktivierten Zustand.

In den Figuren sind erforderliche UND-Schaltungen mit E1 bis E10 und ODER-Schaltungen mit V1 bis V5 und ein Inverter mit I bezeichnet.

## Patentansprüche

1. Verfahren zur Kontrolle der Fahrtauglichkeit des Fahrers eines spurungebundenen Fahrzeugs, bei dem in monotonen Fahrsituationen nach vorbestimmbaren und in Abhängigkeit von der Häufigkeit der Betätigung von Bedienungselementen des Fahrzeugs veränderbaren Zeitspannen wiederholt ein Aufforderungssignal für eine vom Fahrer durchzuführende Kontrolltätigkeit zur Überwachung der Aktivität des Fahrers erzeugt und bei fehlerhafter oder ausbleibender Kontrolltätigkeit ein ein- oder mehrstufiges Alarmsignal abgegeben wird, dadurch gekennzeichnet, dass die Häufigkeit der Betätigung der Bedienungselemente durch Erfassung und Auswertung der Spannungsänderungen an einer der Energieversorgung der Bedienungselemente dienenden elektrischen Leitungsstrecke (18) ermittelt wird, indem durch die Spannungsänderungen Impulse erzeugt werden, die das Aufforderungssignal zur Überwachung der Aktivität des Fahrers für eine im voraus eingestellte Zeitdauer unterdrücken.

2. Verfahren nach Anspruch 1, dadurch gekennzeichnet, dass das abgegebene Aufforderungssignal einen von zwei möglichen, für den Fahrer nicht voraussehbaren Zuständen aufweist, auf das der Fahrer in vorbestimmter Weise reagieren muss, und dass das Alarmsignal abgegeben wird, wenn die daraufhin durchzuführende Kontrolltätigkeit nicht in vorprogrammierter Weise ausgeführt wird.

3. Verfahren nach Anspruch 1, dadurch gekennzeichnet, dass eine der Fahrtauglichkeit des Fahrers entsprechende Information angezeigt wird.

4. Vorrichtung zur Kontrolle der Fahrtauglichkeit des Fahrers eines spurungebundenen Fahrzeugs, mit einer Aufforderungssignalerzeugungsschaltung, die nach in Abhängigkeit von der Häufigkeit der Betätigung von Bedienungselementen des Fahrzeugs vorherbestimmbaren Zeitabständen wiederholt Aufforderungssignale erzeugt, und mit einer Alarmeinrichtung (13), die bei fehlerhaftem oder ausbleibendem, vom Fahrer aufgrund des Aufforderungssignals zu gebenden Kontrollsignal einen Alarm erzeugt, dadurch gekennzeichnet, dass ein Fühlerstromkreis (4) vorgesehen ist, der die in einer die Bedienungselemente mit elektrischer Energie speisenden Leitungsstrecke (18) auftretenden Spannungsänderungen erfasst und auswertet und den Spannungsänderungen entsprechende Impulse auf den Aktivitätszähler (3) überträgt, dass der Zählerstand des Aktivitätszählers (3) zeitabhängig erhöht und in Abhängigkeit der Impulse des Fühlerstromkreises (4) reduziert wird, und dass bei einem vorbestimmten gesättigten Zustand des Aktivitätszählers (3) von der Aufforderungssignalerzeugungsschaltung das Aufforderungssignal abgegeben wird.

5. Vorrichtung nach Anspruch 4, dadurch gekennzeichnet, dass die Aufforderungssignalerzeugungsschaltung zwei zufällig ansteuerbare Befehlssignalausgänge aufweist, und dass ein Kontrollsignalgeber (Richtungsanzeigeschalter 8) vorgesehen ist, der die Abgabe unterschiedlicher, dem jeweils angesteuerten Befehlssignalausgang entsprechender Kontrollsignale ermöglicht.

6. Vorrichtung nach Anspruch 5, dadurch gekennzeichnet, dass der Kontrollsignalgeber aus dem Richtungsanzeigeschalter (8) des Fahrzeugs besteht.

7. Vorrichtung nach Anspruch 5 oder 6, dadurch gekennzeichnet, dass der Ausgang des Fühlers (4) mit dem Eingang eines Aktivitätszählers (3) verbunden ist, dass der Aktivitätszähler (3) über eine Zweiwegverbindung an einen Reaktionszeitmesskreis (10) angeschlossen ist, dessen Eingänge über eine Verzögerungsstufe (9) an die Klemmen des Richtungsanzeigeschalters (8) angeschlossen sind, dass an den Ausgang des Reaktionszeitmesskreises (10) Befehlssignallampen (5, 6), ein Summer (7), eine Anzeigeeinrichtung (11) und eine Registriereinrichtung (12) angeschlossen sind, und dass der Eingang eines Alarmgebers (13) an den Reaktionszeitmesskreis und sein Ausgang mit dem Eingang des Blinkautomaten (14) des Fahrzeugs verbunden ist, dessen Ausgang an die Notblinklichter (15) des Fahrzeugs angeschlossen ist.

8. Vorrichtung nach Anspruch 7, dadurch gekennzeichnet, dass der Eingang des Fühlerstromkreises (4) von einem Tiefpassfilter- und Teilerstromkreis (19) sowie einem damit verbundenen und eventuell damit eine Einheit bildenden Differenzverstärker (20) gebildet ist, mit dem der Eingang eines Abtast-Haltestromkreises (21) verbunden ist, wobei der Ausgang des Letzteren über einen Differenzierstromkreis (22) und einen monostabilen Stromkreis (23) mit dem Eingang des Aktivitätszählers (3, Fig. 1) verbunden ist, während an den anderen Eingang des Abtast-Haltestromkreises (21) der Ausgang eines elektronischen Niederfrequenz-Taktgebers (42) angeschlossen ist.

9. Vorrichtung nach Anspruch 8, dadurch gekennzeichnet, dass der Tiefpassfilter- und Teilerstromkreis (19) und der Differenzverstärker (20) einen Widerstandsteiler mit dem Verhältnis von etwa 1:2 und ein aus einem Operationsverstärker aufgebautes aktives Filter mit einer Knickpunktfrequenz in einer Grössenordnung von 10 Hz enthalten.

10. Vorrichtung nach Anspruch 8, dadurch gekennzeichnet, dass an dem Eingang des Abtast-Haltestromkreises (21) ein FET-Schalter vorgesehen ist, an dessen Steuereingang ein elektronischer Zeitgeber (42) angeschlossen ist, während zwischen dem FET-Ausgang und -Eingang eine Kondensatorstufe eingeschaltet ist.

11. Vorrichtung nach Anspruch 8, dadurch gekennzeichnet, dass der monostabile Stromkreis (23) ein den minimalen Startimpulspegel bestimmender Komparator ist.

12. Vorrichtung nach Anspruch 7, dadurch gekennzeichnet, dass der zwischen dem Richtungsanzeigeschalter (8) und dem Blinkautomaten (14) geschaltete Verzögerungsstromkreis (9) aus einem monostabilen Stromkreis (24) und einem damit verbundenen Unterbrecher-Schaltstromkreis (25) besteht.

13. Vorrichtung nach Anspruch 7, dadurch gekennzeichnet, dass der die Häufigkeit der Kontrolle steuernde Aktivitätszähler (3) einen programmierbaren Zähler (26 in Fig. 4) enthält, an dessen Clock-Eingang der Ausgang des elektronischen Niederfrequenz-Zeitgebers (27) angeschlossen ist, während an den Load-Eingang der Ausgang eines ODER-Stromkreises (V2) angeschlossen ist, wobei der ODER-Stromkreis (V2) an den Ausgang des Fühlerstromkreises (4 in Fig. 1) und eines Verzögerungs-Zählers (30) des Reaktionszeitmesskreises (10/b in Fig. 5) angeschlossen ist, mit dem INPUT-Eingang der «Messergebnis»-Ausgang eines Speicherelements (35) des Reaktionszeitmesskreises (10/b in Fig. 5) verbunden ist und der «Sättigungs»-Ausgang mit dem «Messungs-Eingang» des Reaktionszeitmesskreises (10/a in Fig. 3) verbunden ist.

14. Vorrichtung nach Anspruch 7, dadurch gekennzeichnet, dass der Reaktionszeitmesskreis (10/a, Fig. 3) einen bistabilen Stromkreis (28, Fig. 3) aufweist, dessen Eingang mit dem Ausgang des Fühlerstromkreises (4) verbunden ist, während die Ausgänge über je eine UND-Schaltung (E1, E2) mit den Befehlssignallampen (5, 6) verbunden sind und die anderen Eingänge der UND-Schaltungen (E1, E2) an den «Sättigungsausgang» des programmierbaren Zählers (26) des Aktivitätszählers (3) angeschlossen sind, während die Ausgänge der UND-Schaltungen (E1, E2) an die Eingänge je einer weiteren UND-Schaltung (E3, E4) angeschlossen sind, an die anderen Eingänge dieser UND-Schaltungen (E3, E4) je eine Klemme des Richtungsanzeigeschalters (8) angeschlossen ist und die Ausgänge der weiteren UND-Schaltungen (E3, E4) mit den Eingängen einer die richtige/ unrichtige Antwort erfassenden logischen Schaltung (31, Fig. 3) verbunden sind.

15. Vorrichtung nach Anspruch 14, dadurch gekennzeichnet, dass der Reaktionszeitmesskreis (10/b, Fig. 5) gleichzeitig einen auswertenden und wägenden Stromkreis darstellt, dessen Eingang mit dem «Sättigungsausgang» des programmierbaren Zählers (26, Fig. 4) verbunden ist und der Eingang einerseits über einen Aktivierungs-Speicher (41), andererseits aber unmittelbar mit dem Ausgang eines elektrischen Zeitgebers (33) und dem Eingang einer UND-Schaltung (E5) verbunden ist und zugleich der Ausgang dieser UND-Schaltung (E5) an den «Clock»-Eingang des Zählers (29) - der die vom Anfang der Messung bis zum Erscheinen der Antwort vergangene Zeit misst-angeschlossen ist und der «Sättigungsausgang» des Zählers (29) mit der Alarmeinheit (13) verbunden ist; dass der Ausgang einer an den «Clear»-Eingang des Aktivierungs-Speichers (41) angeschlossenen ODER-Schaltung (V3) und der Ausgang des elektronischen Zeitgebers (33) über eine weitere UND-Schaltung (E6) mit dem «Clock»-Eingang des die Länge des Antwortimpulses messenden Zählers (30) verbunden sind, während der «Sättigungsausgang» desselben Zählers (30) mit dem «Verzögerungseingang» des Aktivitätszählers (3, Fig. 4) verbunden ist, dass die «Clear»-Eingänge der beiden Zähler (29, 30) mit dem «Sättigungsausgang» des programmierbaren Zählers (26, Fig. 4) verbunden sind, dass die Klemmen des Richtungsanzeigeschalters (8) über die ODER-Schaltung (V3) und den monostabilen Stromkreis (32) mit dem einen Eingang einer UND-Schaltung (E7) verbunden sind, an deren anderem Eingang der Ausgang der ODER-Schaltung (V3) unmittelbar angeschlossen ist, und dass unter Zwischenschaltung der UND-Schaltung (E7) der monostabile Stromkreis (32) sowie die Zähler (29, 30) und die Ausgänge des Kombinationsnetzes (31) mit dem Eingang einer Recheneinheit (34) verbunden sind, wobei der Ausgang der Letzteren an die Alarmeinheit (13) angeschlossen ist.

16. Vorrichtung nach Anspruch 15, dadurch gekennzeichnet, dass mit der Recheneinheit (34) ein Speicherelement (35) verbunden ist, dessen Ausgang einerseits mit dem «INPUT»-Eingang des programmierbaren Zählers (26), andererseits mit der das Messergebnis anzeigenden Anzeigeeinrichtung (11) sowie über einen monostabilen Stromkreis (36) mit veränderlicher Zeitfunktion mit einer Registriereinrichtung (12) verbunden ist, während der andere Eingang des monostabilen Stromkreises (36) mit veränderlicher Zeitfunktion mit dem «Sättigungsausgang» des programmierbaren Zählers (26) verbunden ist.

17. Vorrichtung nach Anspruch 7, dadurch gekennzeichnet, dass sie eine gegen unbefugtes Eindringen schützende und die Anfangs-Geeignetheit des Fahrers für den Beginn der Fahrt überprüfende Schaltungsanordnung enthält, die ein aktivierendes Schaltungselement (Druckknopf 16) aufweist, der in den Stromkreis eines Überwachungszählers (17) eingefügt ist, wobei der Eingang des Überwachungszählers (17) an den Ausgang des Fühlerstromkreises (4) angeschlossen ist, während die Ausgänge mit je einem Eingang des Richtungsanzeigeschalters (8), des Verzögerungsstromkreises (9), der Alarmeinheit (13) und des Reaktionszeitmesskreises (10) verbunden sind (Fig. 1).

18. Vorrichtung nach Anspruch 17, dadurch gekennzeichnet, dass mit den Klemmen des Richtungsanzeigeschalters (8) unter Zwischenschaltung einer ODER-Schaltung (V5) über einen adressierenden Zählerstromkreis (38) der Eingang eines Multiplexers (37) verbunden ist, dass der Ausgang des Fühlerstromkreises (4) unter Zwischenschaltung eines Zählerstromkreises (43) mit einem, zwei miteinander in Serie geschaltete monostabile Stromkreise (39, 40) enthaltenden Zeitfunktionsstromkreis verbunden ist, dessen Ausgang und der Ausgang des Multiplexers (37) über ein logisches Netz (I, E8, E9, V4, E10) sowie über zwei in Serie geschaltete Flip-Flops (44, 45) mit der Alarmeinheit (13) verbunden ist, während der «Clear»-Eingang des ersten Flip-Flops (44) an den Ausgang des den Multiplexer (37) adressierenden Zählerstromkreises (38) angeschlossen ist und der «Clear»-Eingang des zweiten Flip-Flops (45) mit dem aktivierenden Schalterelement (Druckknopf 16) verbunden ist.

## Claims

1. Process for controlling the driving competence of the driver of a trackless vehicle, in which, in monotonous driving situations, a command signal for a control action to be performed by the driver is given repeatedly, at predeterminable intervals which can be varied in dependence upon the frequency with which operating elements of the vehicle are operated, which command signal is produced for the purpose of monitoring the activity of the driver and a single stage or multistage alarm signal is produced in the event of the control action being carried out incorrectly or not at all, characterised in that the frequency with which the operating elements are operated is ascertained by detecting and interpreting the voltage changes in an electric line segment (18) provided for supplying energy to the operating elements, the voltage changes producing impulses by which the command signal for monitoring the activity of the driver is suppressed for a previously adjusted length of time.

2. Process according to claim 1, characterised in that the command signal produced has one of two possible states which are not foreseeable for the driver and to which the driver must react in a predetermined manner, and in that the alarm signal is produced when the control action to be carried out in response to the command signal is not carried out as previously programmed.

3. Process according to claim 1, characterised in that an information corresponding to the driving competence of the driver is indicated or displayed.

4. Apparatus for controlling the driving competence of the driver of a trackless vehicle, comprising a circuit for producing a control signal, which circuit repeatedly produces command signals at time intervals which are predeterminable in dependence upon the frequency with which operating elements of the vehicle are operated, and an alarm device (13) which produces an alarm in the event that the control signal which the driver is required to give in response to the command signal is given incorrectly or fails to be given, characterised in that a sensing circuit (4) is provided to detect and evaluate the voltage changes occuring in a line segment (18) supplying electric energy to the operating elements, and to transmit impulses to the activity counter (3) in accordance with the voltage changes, that the count of the activity counter (3) is increased in dependence upon time and reduced in dependence upon the impulses of the sensing circuit (4), and in that the circuit for producing the command signal produces the command signal when the activity counter (3) reaches a predetermined state of saturation.

5. Apparatus according to claim 4, characterised in that the circuit for producing the command signals has two command signal outputs which can be activated at random and in that a control signal producer (direction indicator switch 8) is provided which enables different control signals to be produced in accordance with the particular command signal output which has been activated.

6. Apparatus according to claim 5, characterised in that the control signal producer consists of the direction indicator switch (8) of the vehicle.

7. Apparatus according to claim 5 or claim 6, characterised in that the output of the sensing device (4) is connected to the input of an activity counter (3), in that the activity counter (3) is connected to a reaction time measuring circuit (10) by a two-way connection, the inputs of which reaction time measuring circuit (10) are connected to the terminals of the direction indicator switch (8) by way of a delay stage (9), in that command signal lamps (5, 6), a buzzer (7), an indicating device (11) and a recording device (12) are connected to the output of the reaction time measuring circuit (10), and in that the input of an alarm device (13) is connected to the reaction time measuring circuit while its output is connected to the input of the automatic blinker (14) of the vehicle, the output of which blinker is connected to the emergency flashlights (15) of the vehicle.

8. Apparatus according to claim 7, characterised in that the input of the sensing circuit (4) is formed by a low pass filter and divider circuit (19) and a differential amplifier (20) which is connected thereto and may form a unit therewith, said differential amplifier (20) being connected to the input of a feeler-retaining circuit (21), the output of which circuit (21) is connected to the input of the activity counter (3, Fig. 1) by way of a differentiating circuit (22) and a monostabile circuit (23), while the output of an electronic low frequency clock generator (42) is connected to the other input of the feeler-retaining circuit (21).

9. Apparatus according to claim 8, characterised in that the low pass filter and divider circuit (19) and the difference amplifier (20) contain a resistance divider with a ratio of about 1:2 and an active filter which is built up of an operation amplifier and has a kink point frequency of the order of 10 Hz.

10. Apparatus according to claim 8, characterised in that a FET switch is provided at the input of the feelerretaining circuit (21), an electronic clock generator (42) being connected to the control input of said FET switch while a condenser stage is interposed between the FET output and the FET input.

11. Apparatus according to claim 8, characterised in that the monostable circuit (23) is a comparator determining the minimum starting impulse level.

12. Apparatus according to claim 7, characterised in that the delay circuit (9) connected between the direction indicator switch (8) and the blinker (14) consists of a monostable circuit (24) and an interrupter switch circuit (25) connected therewith.

13. Apparatus according to claim 7, characterised in that the activity counter (3) controlling the frequency of the control contains a counter which can be programmed (26 in Fig. 4) and to the clock input of which is connected the output of the electronic low frequency clock generator (27) while the output of an OR circuit (V2) is connected to the load input, the OR circuit (V2) being connected to the output of the sensing circuit (4 in Fig. 1) and of a delay counter (30) of the reaction time measuring circuit (10/b in Fig. 5), and the «measuring result» output of a storage element (35) of the reaction time measuring circuit (10/b in Fig. 5) is connected to the INPUT-input, and the «saturation» output is connected to the «measuring input» of the reaction time measuring circuit (10/a in Fig. 3).

14. Apparatus according to claim 7, characterised in that the reaction time measuring circuit (10/a, Fig. 3) has a bistable circuit (28, Fig. 3) the input of which is connected to the output of the sensing circuit (4) while the outputs are connected, each by way of an AND circuit (E1, E2), to the command signal lamps (5, 6), and the other inputs of the AND circuits (E1, E2) are connected to the saturation output» of the programmable counter (26) of the activity counter (3) while the outputs of the AND circuits (E1, E2) are each connected to the inputs of another AND circuits (E3, E4), and the other inputs of these AND circuits (E3, E4) have each a terminal of the direction indicator switch (8) connected thereto, and the outputs of the other AND circuits (E3, E4) are connected to the inputs of the logical circuit (31, Fig. 3) which detects the correct/incorrect answer (31, Fig. 3).

15. Apparatus according to claim 14, characterised in that the reaction time measuring circuit (10/b, Fig. 5) at the same time constitutes an evaluating and assessing circuit, the input of which is connected to the saturation output» of the programmable counter (26, Fig. 4), and the input is connected, in one case by way of an activating memory (41) but in the other case directly, to the output of an electric clock generator (33) and to the input of an AND circuit (E5), and at the same time, the output of this AND circuit (E5) is connected to the clock input of the counter (29) which measures the time elapsing from the beginning of the measurement to the appearance of the answer, and the «saturation output" of the counter (29) is connected to the alarm unit (13); in that the output of an OR circuit (V3) connected to the «clear» input of the activating memory (41) and the output of the electronic clock generator (33) are connected by way of a further AND circuit (E6) to the «clock» input of the counter (30) which measures the length of the answering impulse, while the saturation output» of the same counter (30) is connected to the «delay input» of the activity counter (3, Fig. 4), in that the «clear» inputs of the two counters (29, 30) are connected to the «saturation output" of the programmable counter (26, Fig. 4), in that the terminals of the direction indicator switch (8) are connected to one of the inputs of an AND circuit (E7) by way of the OR circuit (V3) and the monostable circuit (32) while the other input of E7 is directly connected to the output of the OR circuit (V3), and in that the monostable circuit (32) and the counters (29, 30) and the outputs of the combination network (31) are connected to the input of a computing unit (34) with interposition of the AND circuit (E7), while the output of said computing unit (34) is connected to the alarm unit (13).

16. Apparatus according to claim 15, characterised in that a storage element (35) is connected to the computing unit (34), the output of which element (35) is connected, on the one hand, to the «INPUT»-input of the programmable counter (26) and, on the other hand, to the indicating device (11) which indicates the measuring result and, by way of a monostable circuit (36) with variable time function, to a recording device (12) while the other input of the monostable circuit (36) with variable time function is connected to the «saturation output), of the programmable counter (26).

17. Apparatus according to claim 7, characterised in that it contains a circuit arrangement which protects against unauthorized entry and checks the initial suitability of the driver for the start of the journey, which circuit arrangement has an activating switching element (push button 16) inserted in the circuit of a monitoring counter (17), the input of which monitoring counter (17) is connected to the output of the sensing circuit (4) while the outputs are each connected to one input of the direction indicator switch (8), of the delay circuit (9), of the alarm unit (13) and of the reaction time measuring circuit (10) (Fig. 1).

18. Apparatus according to claim 17, characterised in that the input of a multiplexer (37) is connected to the terminals of the direction indicator switch (8) by way of an addressing counter-circuit (38) with interposition of an OR circuit (V5), in that the output of the sensing circuit (4) is connected, with interposition of a counter circuit (43), to a time function circuit containing two monostable circuits (39, 40) connected in series, the output of which function circuit and the output of the multiplexer (37) being connected to the alarm unit (13) by way of a logical network (I, E8, E9, V4, E10) and two flip-flops (44, 45) in series while the «clear» input of the first flip-flop (44) is connected to the output of the counter-circuit (38) which addresses the multiplexer (37), and the «clear» input of the second flip-flop (45) is connected to the activating switching element (push-button 16).

## Revendications

1. Procédé pour le contrôle de l'aptitude à la conduite du conducteur d'un véhicule non lié à sa voie de roulement, selon lequel, dans des situations de conduite monotones, au bout de laps de temps prédéterminables et modifiables en fonction de la fréquence de manoeuvre d'éléments de commande du véhicule, un signal d'avertissement est produit de manière répétée en vue d'une activité de contrôle à exécuter par le conducteur afin de surveiller la vigilance de celui-ci et un signal d'alarme à une seule ou plusieurs étapes est délivré si cette activité de contrôle est absente ou défectueuse, caractérisé par le fait que la fréquence de manoeuvre des éléments de commande est calculée par saisie et évaluation des variations de tension sur une ligne électrique (18) servant à l'alimentation énergétique des éléments de commande, des impulsions étant produites par ces variations de tension, impulsions qui suppriment pendant un laps de temps réglé d'avance, le signal d'avertissement destiné à surveiller la vigilance du conducteur.

2. Procédé selon la revendication 1, caractérisé par le fait que le signal d'avertissement délivré présente un de deux états possibles non prévisibles pour le conducteur, auquel ledit conducteur doit réagir d'une manière prédéterminé et par le fait que le signal d'alarme est délivré lorsque l'activité de contrôle prévue n'est pas exécutée de la manière programmée par avance.

3. Procédé selon la revendication 1, caractérisé par le fait qu'une information correspondant à l'aptitude à la conduite du conducteur est affichée.

4. Dispositif pour le contrôle de l'aptitude à la conduite du conducteur d'un véhicule non lié à sa voie de roulement, comportant un circuit générant un signal d'avertissement qui produit de manière répétée à des intervalles de temps prédéterminables des signaux d'avertissement en fonction de la fréquence de la manoeuvre d'éléments de commande du véhicule, et comportant un dispositif d'alarme (13) qui produit une alarme en cas d'absence ou défectuosité d'un signal de contrôle à émettre par le conducteur suite au signal d'avertissement, caractérisé par le fait qu'un circuit de palpage (4) est prévu qui saisit les variations de tension apparaissant dans une ligne (18) alimentant en énergie électrique les éléments de commande et les évalue, et qui transmet au compteur de vigilance (3) des impulsions correspondant à ces variations de tension, par le fait que le comptage du compteur de vigilance (3) augmente en fonction du temps et diminue en fonction des impulsions venant du circuit de palpage (4), et par le fait que dans état de saturation prédéterminé du compteur de vigilance (3) le signal d'avertissement est délivré par le circuit générateur des signaux d'avertissement.

5. Dispositif selon la revendication 4, caractérisé par le fait que le circuit de génération des signaux d'avertissement présente deux sorties de signaux de commande pouvant être commandées simultanément, et par le fait qu'un émetteur de signaux de contrôle (commande de l'indicateur de direction (8)) est prévu, qui permet la déliverance de signaux de contrôle différenciés correspondant à la sortie respective du signal de commande émis.

6. Dispositif selon la revendication 5, caractérisé par le fait que l'émitteur de signaux de contrôle est constitué par la commande d'indication de direction (8) du véhicule.

7. Dispositif selon la revendication 5 ou 6, caractérisé par le fait que la sortie du circuit de palpage (4) est reliée à l'entrée d'un compteur de vigilance (3), par le fait que le compteur de vigilance (3) est raccordé à un circuit (10) mesurant le temps de réaction par l'intermédiaire d'une connexion à deux voies, les entrées du circuit (10) étant connectées par l'intermédiaire d'un temporisateur (9) aux bornes de la commande d'indication de direction (8), par le fait que sur la sortie du circuit (10) sont connectées des lampes de signalisation (5, 6) de commande, un additionneur (7), un dispositif d'affichage (11) et un dispositif d'enregistrement (12), et par le fait que l'entrée d'un émetteur d'alarme (13) est relié au circuit mesurant le temps de réaction et sa sortie reliée à l'entrée du système de clignotement automatique (14) du véhicule dont la sortie est connectée sur les clignotants de détresse (15) du véhicule.

8. Dispositif selon la revendication 7, caractérisé par le fait que l'entrée du circuit de palpage (4) est constitué d'un circuit diviseur (19) et d'un filtre passe-bas ainsi que par un amplificateur différentiel (20) relié au circuit (19) et formant éventuellement une seule unité avec celui-ci, amplificateur (20) qui est relié à l'entrée d'un circuit de palpage (21), la sortie de ce dernier étant reliée par un circuit différentiel (22) et un circuit monostable (23) à l'entrée du compteur de vigilance (3, figure 1), tandis que sur l'autre entrée du circuit de palpage (21) est connectée la sortie d'un générateur électronique de cadence à basse fréquence (42).

9. Dispositif selon la revendication 8, caractérisé par le fait que le circuit (19) à diviseur et filtre passe-bas et l'amplificateur différentiel (20) contiennent un diviseur de résistance de rapport 1:2 environ et un filtre actif construit sur la base d'un amplificateur opérationnel dont la fréquence au point de flexion est de l'ordre de grandeur de 10 Hz.

10. Dispositif selon la revendication 8, caractérisé par le fait qu'à l'entrée du circuit de palpage (21) est prévu un interrupteur FET à l'entrée de commande duquel est connecté un minuteur électronique (42), tandis qu'entre la sortie FET et l'entrée FET est intercalé un condensateur.

11. Dispositif selon la revendication 8, caractérisé par le fait que le circuit monostable (23) est un comparateur déterminant le niveau minimal de l'impulsion de démarrage.

12. Dispositif selon la revendication 7, caractérisé par le fait que le circuit temporisateur (9) intercalé entre la commande d'indication de direction (8) et les clignotants automatiques (14) est constitué par un circuit monostable (24) et un circuit de commande par rupteur (25) relié au circuit (24).

13. Dispositif selon la revendication 7, caractérisé par le fait que le compteur de vigilance (3) qui pilote la fréquence du contrôle contient un compteur programmable (26 sur la figure 4), avec l'entrée «clock» duquel est raccordée la sortie du minuteur électronique à basse fréquence (27), tandis qu'avec l'entrée «Load» est raccordée la sortie d'un circuit OU (V2), ce circuit OU (V2) étant raccordé à la sortie du circuit de palpage (4 sur la figure 1) et à la sortie d'un compteur (30) de temporisation du circuit mesurant le temps de réaction (10/b sur la figure 5), et qu'avec l'entrée INPUT est raccordée la sortie «résultat de mesure» d'un élément de mémorisation (35) du circuit mesurant le temps de réaction (10/b sur la figure 5) et que la sortie «saturation» est reliée à «l'entrée de mesure» du circuit mesurant le temps de réaction (10/a sur la figure 3).

14. Dispositif selon la revendication 7, caractérisé par le fait que le circuit mesurant le temps de réaction (10/a figure 3) comporte un circuit bistable (28, figure 3), dont l'entrée est reliée à la sortie du circuit de palpage (4), tandis que les sorties sont reliées respectivement par un circuit ET (E1, E2) avec les lampes de signalisation de commande (5, 6), et que les autres entrées des circuits ET (E1, E2) sont raccordées à la sortie «saturation» du compteur programmable (26) du compteur de vigilance (3), tandis que les sorties des circuits ET (E1, E2) sont raccordées aux entrées de chacun des autres circuits ET (E3, E4), aux autres entrées de ces circuits ET (E3, E4) étant raccordée respectivement une borne de la commande de l'indicateur de direction (8), et les sorties des autres circuits ET (E3, E4) étant reliées aux entrées d'un circuit logique (31, figure 3) saisissant la réponse exacte/inexacte.

15. Dispositif selon la revendication 14, caractérisé par le fait que le circuit mesurant le temps de réaction (10/b, figure 5) représente en même temps un circuit d'évaluation et de pondération dont l'entrée est reliée à la sortie de saturation du compteur programmable (26, figure 4), et cette entrée est reliée d'une part en passant par une mémoire d'activation (41) et d'autre part directement avec la sortie d'un minuteur électrique (33) à l'entrée d'un circuit ET (E5), et en même temps la sortie de ce circuit ET (E5) est raccordée à l'entrée «Clock» du compteur (29) (qui mesure le temps passé entre le début de la mesure jusqu'à l'apparition de la réponse) et la sortie de saturation du compteur (29) est reliée à l'unité d'alarme (13); par le fait que la sortie d'un circuit OU (V3) est connectée à l'entrée «Clear» de la mémoire d'activation (41) et que la sortie du minuteur électronique (33) est reliée en passant par un autre circuit ET (E6) à l'entrée «Clock» du compteur (30) mesurant la longueur de l'impulsion de réponse, tandis que la sortie de saturation du même compteur (30) est reliée à l'entrée de temporisation du compteur de vigilance (3, figure 4), par le fait que les entrées «Clear» des deux compteurs (29, 30) sont reliées avec la sortie de saturation du compteur programmable (26, figure 4), par le fait que les bornes de la commande de l'indicateur de direction (8) sont reliées en passant par le circuit OU (V3) et le circuit monostable (32) à une entrée d'un circuit ET (E7) sur l'autre entrée duquel est raccordée directement la sortie du circuit OU (V3), et par le fait qu'avec intercalation du circuit ET (E7) le circuit monostable (32) ainsi que les compteurs (29, 30) et les sorties du réseau de combinaisons (31) sont reliées à l'entrée d'une unité de calcul (34), la sortie de cette dernière étant connectée à l'unité d'alarme (13).

16. Dispositif selon la revendication 15, caractérisé par le fait qu'à l'unité de calcul (34) est relié un élément de mémorisation (35) dont la sortie est reliée d'une part à l'entrée «INPUT» du compteur programmable (26), d'autre part au dispositif d'affichage (11) du résultat de mesure ainsi que, en passant par un circuit monostable (36) à fonction de temps variable à un dispositif d'enregistrement (12), tandis que l'autre entrée du circuit monostable (36) à fonction de temps variable est reliée à la sortie de saturation du compteur programmable (26).

17. Dispositif selon la revendication 7, caractérisé par le fait qu'il contient un ensemble de circuits protégeant le véhicule contre une pénétration indue et contrôlant au début de la conduite l'aptitude du conducteur, ensemble présentant un élément de commande activable (bouton à pression 16), qui est inséré dans le circuit d'un compteur de surveillance (17), l'entrée dudit compteur (17) étant connectée sur la sortie du circuit de palpage (4), tandis que les sorties sont reliées respectivement à une entrée de la commande d'indication de direction (8), du circuit temporisateur (9), de l'unité d'alarme (13) et du circuit (10) mesurant le temps de réaction (figure 1).

18. Dispositif selon la revendication 17, caractérisé par le fait que l'entrée d'un multiplexeur (37) est reliée aux bornes de la commande d'indication de direction (8) avec intercalation d'un circuit OU (V5) en passant par un circuit compteur (38) d'adressage, par le fait que la sortie du circuit de palpage (4) est reliée à un circuit à fonction de temps contenant deux circuits monostables (39, 40) branchés en série avec intercalation d'un circuit de compteur (43), la sortie du circuit de fonction de temps ainsi que la sortie du multiplexeur (37) étant reliées à l'unité d'alarme (13), en passant par un réseau logique (1, E8, E9, V4, E10) ainsi que par deux Flip-Flop (44, 45) branchés en série, tandis que l'entrée «Clear» du premier Flip-Flop (44) est raccordée sur la sortie du circuit de compteur (38) d'adressage du multiplexeur (37) et que l'entrée «Clear» du deuxième Flip-Flop (45) est reliée à l'élément de commande à activer (bouton pression 16).
